# EUROPÄISCHE PATENTSCHRIFT

(11) **EP 0 423 603 B1**
(45) Veröffentlichungstag und Bekanntmachung des Hinweises auf die Patenterteilung: **16.09.1992**
(21) Anmeldenummer: 90119403.5
(22) Anmeldetag: 10.10.1990
(51) Int. Cl.: A47B 88/16

(54) **Regalkasten**
Drawer shelf
Rayonnage à tiroirs

(30) Priorität: 20.10.1989 DE 8912487 U
(43) Veröffentlichungstag der Anmeldung: 24.04.1991
(73) Patentinhaber: Gruber, Horst, D-83603 Holzkirchen (DE)
(72) Erfinder: Gruber, Horst, D-83603 Holzkirchen (DE)
(74) Vertreter: Drost, Peter Dipl.-Ing.

(56) Entgegenhaltungen:
- DE-C- 393 435
- DE-U- 8 911 640
- FR-A- 1 512 622
- US-A- 4 178 049

## Beschreibung

Die Erfindung betrifft einen Regalkasten mit Sicherungsvorrichtung gegen unbeabsichtigtes Herausziehen aus dem Regal in Form eines an der Hinterwand des Kastens angebrachten, sich durch Federkraft aufrichtenden, um eine waagrechte Achse drehbeweglichen Elements.

Es ist bekannt, bei Schubladen die hintere Abschlußwand gegen unbeabsichtigtes Herausziehen zu erhöhen, so daß diese beim Einsetzen in die Führung oder beim Herausnehmen vorne angehoben werden müssen. Anstelle der erhöhten festen Rückwand ist es bei Regalkästen auch bekannt, einen sich mit Federkraft aufstellen den Sicherungsbügel aus Draht in der Nähe der hinteren Abschlußwand des Kastens anzubringen, der es ermöglicht, den z.B. randvoll gefüllten und daher nur waagrecht zu haltenden Kasten in die Führung einzuschieben, weil der Bügel gegen die Wirkung der genannten Feder heruntergeklappt wird. Dieser Bügel verhindert andererseits ein unbeabsichtigtes vollständiges Herausziehen des Kastens aus dem Regal o.dgl. und gestattet bei entsprechender Gestaltung des Regals auch ein Schrägstellen des herausgezogenen Kastens zur besseren Einsichtnahme.

Die Befestigung eines durch eine Zugfeder aufrichtbaren Bügels in einem Scharnierbeschlag, der mit der Kastenhinterwand verschraubt ist, ist aus der DE-C-393 435 bekannt. Dieser Sicherungsbügel hat jedoch den Nachteil, daß seine Nachrüstung sehr umständlich ist. Nachteilig ist auch bei dem eingangs genannten Sicherungsbügel aus Draht, daß er in öffnungen eingefädelt werden muß, die in beiden Seitenwänden des Kastens angebracht sind. Diese öffnungen sind, wie auch der in den Lagerraum des Kastens hineinragende Bügel Anlaß für das Verhaken von im Kasten aufbewahrten Teilen. Ferner dringt in unerwünschter Staub durch die öffnungen in den Kasten, der im übrigen nicht randvoll mit kleineren Teilen gefüllt werden kann.

Der Erfindung liegt die Aufgabe zugrunde, eine leicht auswechselbare Sicherungsvorrichtung zu schaffen, welche die obengeschilderten Nachteile nicht aufweist, d.h. kein Eindringen von Staub begünstigt und sich nicht mit Kleinteilen verhaken kann. Hierzu ist gemäß der Erfindung vorgesehen, daß der Kasten an seiner rückwärtigen Oberkante Aufnahmemittel für eine Achse oder Lagerzapfen von sich federnd aufrichtenden klappenförmigen Sicherungselementen aufweist, die in die Aufnahmemittel einsetzbar bzw. einrastbar sind, indem der Kasten an seiner rückwärtigen Oberkante eine nach oben offenen Aufnahme für eine Achse aufweist, auf der eine klappenförmige Sicherung mit einer um die Achse gewundenen Aufstellfeder gelagert ist und, daß die Aufnahme für die Achse durch parallel zur hinteren Abschlußwand verlaufende Randstücke in Verbindung mit einem umlaufenden Rand gebildet ist. Die Sicherungselemente können aus einem flachen, klappenartigen Teil aus elastischem Material, wie Blech oder Kunststoff, z.B. Polyamid, bestehen. Zweckmäßig sind die Randstücke innerhalb der Aufnahme mit nasenförmigen Erhebungen versehen, die einen sicheren Sitz der Achse geestatten, wenn die Sicherung in aufgeklappter Stellung hinter einer Halteleiste des Regals den Kasten gegen vollständiges Herausziehen sichert. Zweckmäßig ist die Klappe der Sicherung derart auf ihrer Achse angeordnet, daß die innere Deckfläche tangential zur Oberfläche der Achse verläuft, und daß eine um die Achse gewickelte Aufstellfeder vorgesehen ist, deren Enden sich einerseits an der Sicherung und andererseits an der Hinterwand des Kastens abstützen.

Eine besonders zweckmäßige Ausführungsform der Erfindung zeichnet sich dadurch aus, daß das Sicherungselement einstückig ausgebildet ist, indem zwischen den an beiden Seiten angebrachten Lagerzapfen parallel zu deren Achse ein als Torsionsfeder wirkender Stab durch einen achsenparallel verlaufenden Spalt gebildet ist, wobei das freie Ende dieses Stabes am Kasten verdrehungssicher festgelegt ist. Zweckmäßig sind Mittel zur verdrehungssicheren Halterung des freien Endes des als Torsionsfeder wirkenden Stabes vorgesehen, beispielsweise in Form einer Ausnehmung im Kasten, die einen hakenförmigen Fortsatz des Stabes aufnimmt. Die Wirkung der Sicherungselemente gemäß der Erfindung läßt sich dadurch verbessern, daß jeweils das klappenförmige Sicherungselement parallel zu seiner Drehachse verlaufende Rippen aufweist, derart, daß diese mit einer Halteleiste des Regals in Eingriff kommen.

Die erfindungsgemäß gestaltete Sicherung hat den Vorteil, daß sie mit einem Griff (Einhandbedienung) eingesetzt oder entfernt werden kann. Dies ist sinnvoll, da Lagerkästen häufig nur zeitweilig in Regale eingesetzt werden. Die klappbare Sicherung gemäß der Erfindung ermöglicht jedoch auch, daß die Kästen mit oder ohne Sicherung stapelbar sind. Ferner kann bei der erfindungsgemäßen Anordnung auch bei mit sehr kleinen Teilen randvoll gefüllten Kästen keine Beeinträchtigung der Funktion der Sicherung auftreten.

Die Erfindung und weitere Einzelheiten sind nachstehend anhand der Zeichnungen beispielsweise erläutert.

Es zeigen:
Fig.1 ein erstes Ausführungsbeispiel für eine Sicherung gemäß der Erfindung in perspektivischer Darstellung;
Fig.2 eine teilweise geschnittene Seitenansicht;
Fig.3 eine Ansicht von oben, wobei die Achse geschnitten dargestellt ist,
Fig.4 eine weiteres Ausführungsbeispiel in perspektivischer Darstellung;
Fig.5 eine Aufsicht auf das Sicherungselement nach Fig.4;
Fig.6 in schematischer Darstellung die Wirkungsweise einer Sicherungsvorrichtung gemäß der Erfindung;
Fig.7 als weiteres Ausführungsbeispiel der Erfindung die Anbringung von zwei Sicherungselementen bei sehr breiten Lagerkästen.

In Fig.1 ist mit 1 ein Lagerkasten, beispielsweise aus Kunststoff bezeichnet. An den beiden Ecken 2, 3 der rückwärtigen Oberkante 4 ist eine nach oben offene Aufnahme 5 für die Achse 6 vorgesehen (wie auch Fig.2 und 3). Die Achse 6 trägt wie im dargestellten Ausführungsbeispiel eine als Klappe gestaltete Sicherung 7. Die zum Aufstellen der Sicherung 7 dienende Feder ist mit 8 bezeichnet und um die Achse 6 gewunden.

Parallel zur hinteren Abschlußwand 9 des Kastens 1 verlaufende Randstücke 10, 11 dienen in Verbindung mit dem umlaufenden Rand 12 zur Aufnahme der Achse 6 der Sicherung 7. Die Randstücke 10, 11 besitzen, wie aus Fig.2 ersichtlich, nasenförmige Erhebungen 13, 14 die einen sicheren Sitz der Achse 6 ermöglichen, wenn die Sicherung 7 in aufgeklappter Stellung (wie dargestellt) z.B. hinter einer Halteleiste 16 des Regales 15 (vergl. Fig.6) in Funktion tritt.

Fig.3 zeigt als Ansicht von oben vergrößert die Lagerung der Achse 6 hinter dem Randstück 10 mit der Erhebung 13 in der am hinteren Ende des Kastens 1 seitlich angebrachten Aufnahme 5. Wie ersichtlich kann das Sicherungselement 7 in einfacher Weise von oben her in die Aufnahmen 5 eingesetzt und auf entgegengesetztem Wege wieder entfernt werden.

Bei dem anhand von Fig.4 und Fig.5 erläutertem weiteren Ausführungsbeispiel der Erfindung ist ein geringfügig anders gestalteter Kasten 21 vorgesehen, vor dessen hinterer Umrandung 24 auf beiden Seiten Öffnungen 25 für die Lagerzapfen 26 des Sicherungselementes 27 vorgesehen sind. Die Öffnungen 25 können wie dargestellt den Rand 24 durchdringen. Es ist jedoch auch möglich, diese Öffnungen 25 nach außen zu verschließen, um das Eindringen von Staub zu verhindern, wenn keine Sicherungselemente eingesetzt sind. Das Sicherungselement 27 besitzt im oberen Bereich Rippen 30, welche die Wirkungsweise verbessern können. Das klappenförmige Sicherungselement 27 wird zweckmäßig aus einem elastischen Kunststoff, z.B. Polyamid gefertigt. Die Elastizität des Materials gestattet gegebenenfalls durch entsprechende Länge der Lagerzapfen oder deren unterschiedliche Bemessungen ein einfaches Einrasten in die Lageröffnungen 25.

Als Feder zum Aufrichten des Elementes 27 dient der durch den Spalt 22 abgetrennte, als Torsionsfeder wirkende, stabförmige Teil 28, dessen freies Ende einen hakenförmigen Fortsatz 29 aufweist. Dieser Fortsatz 29 wird in der Öffnung 23 des Kastens 21 festgehalten. Wie aus Fig.5 ersichtlich läßt sich die erfindungsgemäße Sicherungsvorrichtung aus einem einzigen Stück herstellen. Der zwischen den Lagerzapfen 26 sich erstreckende Spalt 22 erleichtert ein leichtes Zusammendrücken der Zapfen 26 gegeneinanden, so daß diese in ihre Lagerungen 25 eingerastet werden können.

In Fig.6 ist ein Regal 15 dargestellt. An dieser Figur wird die Wirkungsweise der Sicherung 7 für vier verschiedene Funktionen, die mit A bis D bezeichnet sind, näher erläutert.

Am obersten mit A bezeichneten Fach ist ersichtlich, daß der Kasten 1 in waagrechter Stellung eingeschoben werden kann, während die Sicherung 7 beim Durchgang unter der Halteleiste 16 gegen die Wirkung der Feder 8 umgeklappt wird.

Beim nächsten mit B bezeichneten Fach ist der Kasten 1 halb eingeschoben. Die Sicherung 7 ist wieder aufgeklappt.

In dem darunterliegenden Fach C ist die Möglichkeit dargestellt, den Kasten 1 auf der Rückseite des Regals 15, z.B. zum Nachfüllen, zu entnehmen oder bündig mit der Regalrückseite wieder einzuschieben.

Wie aus der Anordnung des Kastens 1 im nächsten Fach D erkennbar, ist ein Herausziehen des Kastens 1 unter Neigung nach unten möglich. Im übrigen läßt sich zum Entnehmen des Kastens 1 die Sicherung 7 nach vorn umlegen.

Die vorstehend anhand von Fig.6 geschilderte Wirkungsweise trifft auch für das Ausführungsbeispiel nach Fig.4 und Fig.5 sowie für die Ausführungsform nach Fig.7 zu.

In Fig.7 ist ein breiter Regalkasten 31 dargestellt. An der hinteren Umrandung 34 des Kastens 31 sind zwei Sicherungselemente 27 nebeneinander angeordnet. Zusätzlich zu den in der Umrandung 34 angebrachten Aufnahmen für die Lagerzapfen 26 der Sicherungselemente 27 ist ein Lagerteil 32 am Kasten 31 angeformt. Mit einem einzigen Sicherungselement, das wie das Element 7 oder auch das einstückiges Sicherungselement 27 ausgeführt sein kann, lassen sich Kästen unterschiedlicher Breite gegen unbeabsichtigtes vollständiges Herausziehen aus einem Regal absichern. Sind die Kästen nur wenig breiter als die Sicherungselemente 7 bzw. 27, so können Lagerteile, ähnlich dem Lagerteil 32, am Rand des Kastens angeformt werden.

## Patentansprüche

1. Regalkasten mit Sicherungsvorrichtung gegen unbeabsichtigtes Herausziehen aus dem Regal in Form eines an der Hinterwand des Kastens angebrachten, sich durch Federkraft aufrichtenden, um eine waagrechte Achse drehbeweglichen Elements, dadurch gekennzeichnet, daß der Kasten (1, 21, 31) an seiner rückwärtigen Oberkante (4,24, 34) Aufnahmemittel (5, 25, 32) für eine Achse (6) oder Lagerzapfen (26) von sich federnd aufrichtenden klappenförmigen Sicherungselementen (7, 27) aufweist, die in die Aufnahmemittel (5, 25, 32) einsetzbar bzw. einrastbar sind, indem der Kasten (1) an seiner rückwärtigen Oberkante (4) eine nach oben offene Aufnahme (5) für eine Achse (6) aufweist, auf der eine klappenförmige Sicherung (7) mit einer um die Achse (6) gewundenen Aufstellfeder (8) gelagert ist, und die Aufnahme (5) für die Achse (6) durch parallel zur hinteren Abschlußwand (9) verlaufende Randstücke (10, 11) in Verbindung mit einem umlaufenden Rand (12) gebildet ist.

2. Regalkasten nach Anspruch 1, dadurch gekennzeichnet, daß die klappenartigen Sicherungselemente (7, 27) aus elastischem Material wie Blech oder Kunststoff, wie Polyamid, bestehen.

3. Regalkasten nach einem der Ansprüche 1 und 2, dadurch gekennzeichnet, daß die Randstücke (10, 11) innerhalb der Aufnahme (5) nasenförmige Erhebungen (13, 14) aufweisen, die einen sicheren Sitz der Achse (6) gestatten, wenn die Sicherung (7) in aufgeklappter Stellung hinter einer Halteleiste (16) des Regals (15) den Kasten (1) gegen Herausziehen sichert.

4. Regalkasten nach einem der Ansprüche 1 bis 3, dadurch gekennzeichnet, daß die Klappe der Sicherung (7) derart auf ihrer Achse (6) angeordnet ist, daß die innere Deckfläche tangential zur Oberfläche der Achse (6) verläuft und, daß eine um die Achse (6) gewickelte Aufstellfeder (8) vorgesehen ist, deren Enden sich einerseits an der Sicherung (7) und andererseits an der Hinterwand (11) des Kastens (1) abstützen.

5. Regalkasten nach Anspruch 1 oder 2, dadurch gekennzeichnet, daß das Sicherungselement (27) einstückig ausgebildet ist, indem zwischen den an beiden Seiten angebrachten Lagerzapfen (26) parallel zu deren Achse ein als Torsionsfeder wirkender Stab (28) durch einen achsenparallel verlaufenden Spalt (22) gebildet ist, wobei das freie Ende dieses Stabes (28) am Kasten (21) verdrehungssicher festgelegt ist.

6. Regalkasten nach Anspruch 1 oder 2 oder 5, dadurch gekennzeichnet, daß Mittel zur verdrehungssicheren Halterung des freien Endes des als Torsionsfeder wirkenden Stabes (28) am Kasten (21, 31) vorgesehen sind, beispielsweise in Form einer Ausnehmung (23), die einen hakenförmigen Fortsatz (29) des Stabes (28) aufnimmt.

7. Regalkasten nach einem der Ansprüche 1 bis 6, dadurch gekennzeichnet, daß das Sicherungselement (7, 27) parallel zu seiner Drehachse verlaufende Rippen (30) aufweist, derart, daß diese mit einer Halteleiste (16) eines Regales in Eingriff kommen.

## Claims

1. Shelf cabinet drawer having a securing device, to prevent unintentional pulling out from the shelf cabinet, in the form of an element which is fitted to the rear wall of the drawer, rises up by spring force and is rotatably movable about a horizontal axis, characterised in that the drawer (1, 21, 31) exhibits on its backward top edge (4, 24, 34) receiving means (5, 25, 32) for an axle (6) or bearing journals (26) of resiliently righting flap-shaped securing elements (7, 27), which can be inserted or latch-locked into the receiving means (5, 25, 32), in that the drawer (1) exhibits on its backward top edge (4) an upwardly open receiving fixture (5) for an axle (6), on which there is mounted a flap-shaped securing device (7) having an erecting spring (8) wound about the axle (6), and the receiving fixture (5) for the axle (6) is formed by border pieces (10, 11), running parallel to the rear end wall (9), in conjunction with a circumferential border (12).

2. Shelf cabinet drawer according to Claim 1, characterised in that the flap-shaped securing elements (7, 27) consist of flexible material such as sheet-metal or plastic, such as polyamide.

3. Shelf cabinet drawer according to one of Claims 1 and 2, characterised in that the border pieces (10, 11) within the receiving fixture (5) exhibit boss-shaped elevations (13, 14), which allow the axle (6) a secure seat when the securing device (7), in folded down position behind a holding strip (16) of the shelf cabinet (15), secures the drawer (1) against pulling out.

4. Shelf cabinet drawer according to one of Claims 1 to 3, characterised in that the flap of the securing device (7) is disposed on its axle (6) in such a way that the inner cover-surface runs tangentially to the surface of the axle (6) and in that an erecting spring (8) wound about the axle (6) is provided, the ends of which are supported on the one hand against the securing device (7) and, on the other hand, against the rear wall (11) of the drawer (1).

5. Shelf cabinet drawer according to Claim 1 or 2, characterised in that the securing element (27) is configured in one piece, in that between the bearing journals (26) fitted on both sides, parallel to their axis, a bar (28) acting as a torsion spring is formed by a gap (22) running parallel to the axis, the free end of this bar (28) being secured in a twist-proof manner to the drawer (21).

6. Shelf cabinet drawer according to Claim 1 or 2 or 5, characterised in that means for the twist-proof mounting of the free end of the bar (28) acting as a torsion spring are provided on the drawer (21, 31), for example in the form of a recess (23), which receives a hook-shaped extension (29) of the bar (28).

7. Shelf cabinet drawer according to one of Claims 1 to 6, characterised in that the securing element (7, 27) exhibits ribs (30) running parallel to its rotational axis, such that these enter into engagement with a holding strip (16) of a shelf cabinet.

## Revendications

1. Casier de rayonnage comportant un dispositif de sécurité vis-à-vis d'une extraction intempestive du rayonnage, se présentant sous la forme d'un élément monté sur la paroi arrière du casier, qui se redresse sous l'action de la force d'un ressort et peut tourner autour d'un axe horizontal, caractérisé par le fait que le casier (1,21,31) comporte, au niveau de son bord supérieur arrière (4,24,34), des moyens de logement (5,25,32) servant à loger un axe (6) ou des tourillons (26) d'éléments de sécurité en forme de volets (7,27), qui se redressent élastiquement et peuvent être insérés ou encliquetés dans les moyens de logement (5,25,32), par le fait que le casier (1) possède au niveau de son bord supérieur arrière (4) un logement (5), ouvert vers le haut, pour un axe (6), sur lequel est monté un élément de sécurité en forme de volet (7) comportant un ressort d'appui (8) enroulé autour de l'axe (6), et que le logement (5) pour l'axe (6) est formé par des éléments de bord (10,11), parallèles à la paroi terminale arrière (9), en liaison avec un bord périphérique (12).

2. Casier de rayonnage suivant la revendication 1, caractérisé par le fait que les éléments de sécurité (7,27) en forme de volets sont réalisés en un matériau élastique tel qu'une tôle ou une matière plastique, par exemple du polyamide.

3. Casier de rayonnage suivant l'une des revendications 1 et 2, caractérisé par le fait que les éléments de bord (10,11) possèdent, à l'intérieur du logement (5), des parties saillantes en forme de becs (13,14), qui permettent une assise sûre de l'axe (6), lorsque, dans la position relevée en arrière de la barrette de retenue (16) du rayonnage (15), l'élément de sécurité (7) empêche une extraction du casier (1).

4. Casier de rayonnage suivant l'une des revendications 1 à 3, caractérisé par le fait que le clapet de l'élément de sécurité (7) est monté sur son axe (6) de telle sorte que la surface intérieure de fermeture s'étend tangentiellement par rapport à la surface de l'axe (6), et qu'il est prévu un ressort de redressement (8), enroulé autour de l'axe (6) et dont les extrémités prennent appui d'une part contre l'élément de sécurité (7) et d'autre part contre la paroi arrière (11) du casier (1).

5. Casier de rayonnage suivant la revendication 1 ou 2, caractérisé par le fait que l'élément de sécurité (27) est réalisé d'un seul tenant en ce qu'entre les tourillons (26) installés sur les deux côtés, un barreau agissant en tant que ressort de torsion (28) est formé, parallèlement à l'axe des tourillons, par la présence d'une fente (22) parallèle à l'axe, l'extrémité libre de ce barreau (28) étant fixée, avec blocage contre toute rotation, au casier (22).

6. Casier de rayonnage suivant la revendication 1 ou 2 ou 5, caractérisé par le fait qu'il est prévu des moyens pour maintenir avec blocage en rotation l'extrémité libre du barreau (28) agissant en tant que ressort de torsion sur le casier (21,31), par exemple sous la forme d'un évidement (23) qui loge un appendice saillant en forme de crochet (29) du barreau (28).

7. Casier de rayonnage suivant l'une des revendications 1 à 6, caractérisé par le fait que l'élément de sécurité (7,27) comporte des nervures (30) parallèles à son axe de rotation, de sorte que ces nervures viennent en prise avec une barrette de retenue (16) d'un rayonnage.
